# EUROPÄISCHE PATENTSCHRIFT

(11) **EP 3 345 499 B1**
(45) Veröffentlichungstag und Bekanntmachung des Hinweises auf die Patenterteilung: **11.03.2020**
(21) Anmeldenummer: 17150718.9
(22) Anmeldetag: 09.01.2017
(51) Int. Cl.: A43B 7/06, A43B 7/08

(54) **SCHUH MIT EINER LUFTPUMPEINRICHTUNG MIT EINEM EINEN BALG UMGREIFENDEN FEDERELEMENT**
SHOE WITH AN AIR PUMP DEVICE WITH A SPRING ELEMENT WHICH SURROUNDS A BELLOW
CHAUSSURE COMPRENANT UN DISPOSITIF DE POMPE À AIR AYANT UN ÉLÉMENT DE RESSORT ENTOURANT UN SOUFFLET

(43) Veröffentlichungstag der Anmeldung: 11.07.2018
(73) Patentinhaber: ATMOS airwalk ag, 8152 Zürich, Glattbrugg (CH)
(72) Erfinder: MÖHLMANN, Wilhelm, 81005 Zürich (CH); SCHMIDT, Jens, 66957 Obersimten Rheinland-Pfalz (DE)
(74) Vertreter: Zenz Patentanwälte Partnerschaft mbB

(56) Entgegenhaltungen:
- US-A- 3 029 530
- US-A- 3 180 039
- US-A- 5 628 128
- US-A- 5 797 199
- US-A- 6 029 374
- US-A1- 2015 040 435

## Beschreibung

Die Erfindung betrifft einen Schuh mit einer Sohlenkonstruktion und mit einer Luftpumpeinrichtung zum Einblasen von Luft in den Innenraum des Schuhs, wobei die Luftpumpeinrichtung einen in der Sohlenkonstruktion ausgebildeten, im Fersenbereich des Schuhs angeordneten, einen Hohlraum umschließenden Balg aus einem elastischen Kunststoffmaterial, einen Ansaugkanal zum Transportieren von Luft von einer Ansaugöffnung in den Balg und eine in der Sohlenkonstruktion ausgebildete Luftzuführeinrichtung zum Weiterleiten von Luft aus dem Balg in den Innenraum des Schuhs aufweist, wobei die Luftpumpeinrichtung ein den Balg umgreifendes V-förmiges oder U-förmiges Federelement aufweist, das sich im Wesentlichen über die gesamte Fläche des Fersenbereichs erstreckt, wobei ein oberer Schenkel des Federelements eine über dem Balg und unter einer Brandsohle der Sohlenkonstruktion angeordnete obere Druckplatte umfasst und ein unterer Schenkel des Federelements eine unter dem Balg und über einer Laufsohlenschicht der Sohlenkonstruktion angeordnete untere Druckplatte umfasst, so dass ein die beiden Schenkel verbindender Verbindungsabschnitt des Federelements in der Sohlenkonstruktion neben dem Balg in einem Gelenkbereich des Schuhs und/oder in einem an den Gelenkbereich des Schuhs angrenzenden Randbereich des Fersenbereichs angeordnet ist, wobei die Luftpumpeinrichtung derart angeordnet ist, dass während einer Laufbewegung bei Belastung der Sohlenkonstruktion durch das Gewicht des Trägers des Schuhs das Federelement durch Zusammendrücken der Druckplatten elastisch verformt wird, wobei die Verformung im Wesentlichen an dem Verbindungsabschnitt oder in dessen Nähe stattfindet, so dass die Druckplatten über und unter dem Balg im Wesentlichen ihre Form beibehalten und der zwischen den Druckplatten angeordnete Balg komprimiert wird.

Ein solcher Schuh ist aus der Druckschrift US 2013/0118028 A1 bekannt.

Schuhe mit einer Sohlenkonstruktion und mit einer in der Sohlenkonstruktion im Fersenbereich des Schuhs ausgebildeten Luftpumpeinrichtung zum Einblasen von Luft in den Innenraum des Schuhs, wobei die Luftpumpeinrichtung einen einen Hohlraum umschließenden Balg aus einem elastischen Kunststoffmaterial, einen Ansaugkanal zum Transportieren von Luft von einer Ansaugöffnung in den Balg und eine in der Sohlenkonstruktion ausgebildete Luftzuführeinrichtung zum Weiterleiten von Luft aus dem Balg in den Innenraum des Schuhs aufweist, sind beispielsweise aus den Druckschriften EP 2 218 348 A1 und WO 2012/126489 A1 bekannt. Bei diesen bekannten Schuhen kann die Sohlenkonstruktion im Fersenbereich einen Mehrschichtaufbau haben, wobei eine Zwischenschicht, welche den Hohlraum enthält, aus einem Material (beispielsweise weicher Polyurethanschaum) besteht, das elastischer oder kompressibler als das Material der Laufsohle sein soll. Der Hohlraum und die ihn umschließenden kompressiblen Kunststoffschichten bilden einen Balg. Die Luftpumpvorrichtung ist dazu ausgebildet, in Reaktion auf eine Gehbewegung eines Nutzers abwechselnd bei Entlastung (Abheben des Schuhs vom Boden) Luft über den Ansaugkanal von außerhalb des Schuhs in den Hohlraum des Balgs einzusaugen und bei Belastung (beim Auftreten und der Belastung durch das Gewicht des Nutzers) Luft aus dem Balg über Kanäle einer Luftzuführeinrichtung in den Schuhinnenraum zu blasen. In dem Ansaugkanal ist ein erstes Ventil angeordnet, das derart ausgebildet ist, dass es Luft lediglich in Richtung von außerhalb der Sohlenkonstruktion in den Hohlraum hinein durchlässt. In der Luftzuführeinrichtung ist ein zweites Ventil angeordnet, dass derart ausgebildet, dass es Luft lediglich in Richtung aus dem Hohlraum zu den Kanälen durchlässt. Der Pumpeffekt wird noch dadurch unterstützt, dass die Laufsohle an der äußeren Lauffläche in dem Bereich des Balgs einen erhobenen Bereich aufweist, der bei Belastung durch den Fuß des Nutzers in Richtung des oberen Sohlenteils gedrückt wird. In der EP 2 218 348 A1 wird unter anderem angeregt, die Zwischensohle zwischen einer harten Laufsohle und einer weiteren Sohle anzuordnen, wobei die Zwischensohle aus einem Material gefertigt sein soll, das kompressibler (elastischer/weicher) als dasjenige der Laufsohle und als dasjenige der weiteren Sohle ist.

Wesentlich zum Erzielen einer guten Belüftung des Schuhinnenraums, das heißt eines hohen Luftdurchsatzes, ist es, dass während des Laufens bei jedem Schritt einerseits eine ausreichend große Luftmenge von außen in den Balg hineingesaugt und andererseits danach aus dem Balg in den Schuhinnenraum eingeblasen wird. Um bei jedem Schritt beim Belasten eine möglichst große Luftmenge in den Schuhinnenraum einzublasen, muss nicht nur das Volumen des Balgs maximiert werden; es muss auch dafür gesorgt werden, dass der Balg beim Belasten nahezu vollständig oder zumindest zum größten Teil komprimiert wird, so dass die enthaltene Luft hinausgedrückt wird. Eine vollständige oder weitgehende Kompression kann man dadurch erreichen, dass die den Hohlraum umgebende Sohlenkonstruktion sehr nachgiebig oder weich ist, so dass sie durch das Einwirken des Körpergewichts vollständig komprimiert wird. Allerdings muss sich der Balg danach und vor dem nächsten Auftreten (im nächsten Schritt) auch wieder möglichst vollständig ausdehnen und mit Luft füllen. Ein solches Rückstellen erreicht man mit einem möglichst elastisch harten Sohlenmaterial, das den Hohlraum umgibt. Dies ist jedoch eine der vorgenannten Anforderung nach einem weichen Material entgegenstehende Forderung.

Um das Rückstellen des Balgs zu unterstützen, ist es beispielsweise aus der EP 1 093 729 A1 und der EP 0 624 322 A1 bekannt, innerhalb des Hohlraums Spiralfedern senkrecht so anzuordnen, dass sie bei einer Kompression des Balgs zusammengedrückt werden. Diese Konstruktionen sind aufwändig herzustellen, erfordern einen relativ hohen Bauraum und haben bei starker Beanspruchung des Schuhs eine geringe Lebensdauer.

Die eingangs genannte Druckschrift US 2013/0118028 A1 erkennt die Verwendung von Spiralfedern als nachteilig und schlägt ausgehend davon vor, im Fersenbereich ein faltbares elastisches Element anzuordnen, welches bei einer Ausführungsform aus einer gefalteten Blattfeder besteht, die einen benachbart zur Laufsohle angeordneten Stützabschnitt und einen unter der Innensohle (d.h. der Brandsohle) angeordneten Schwenkabschnitt umfasst, wobei die beiden Abschnitte entlang eines quer zur Laufrichtung am vorderen Rand des Fersenbereichs angeordneten Faltabschnitts miteinander verbunden sind. Vorteilhaft sei, dass die Langlebigkeit und die Produktionseffizienz des Schuhs beträchtlich verbessert werden können, weil das vorgeschlagene faltbare elastische Element eine einfache Struktur hat.

Aus der US 2015/0040435 A1 sind ferner diverse Sohlenkonstruktionen für einen Sportschuh bekannt. Bei einigen beschriebenen Ausführungsformen ist im Zwischensohlenbereich der Ferse ein sich nach hinten öffnender V-förmiger elastischer Kunststoffeinsatz mit einem oberen und einem unteren Element, welche plattenförmig sein können, vorgesehen, wobei das obere und das untere Element des V-förmigen Kunststoffeinsatzes beim Belasten der Ferse einander angenähert werden. An den einander zugewandten Flächen des oberen oder des unteren Elements können elastische langgestreckte Biegeelemente in Platten- oder Stabform derart befestigt sein, dass sie sich schräg in Richtung des jeweils gegenüberliegenden unteren bzw. oberen Elements erstrecken, so dass sie beim Einander-Annähern von oberem und unterem Element verbogen werden und somit einen zusätzlichen Widerstand gegen das Zusammendrücken des V-förmigen Kunststoffeinsatzes aufbringen.

Ausgehend von diesem Stand der Technik ist es eine Aufgabe der Erfindung, einen Schuh mit einer Sohlenkonstruktion und mit wenigstens einer Luftpumpeinrichtung zum Einblasen von Luft in den Innenraum des Schuhs zu schaffen, der einen möglichst hohen Luftdurchsatz bei jedem Schritt einer Geh- oder Laufbewegung und eine hohe Lebensdauer auch bei starker Beanspruchung (wie sie insbesondere bei Laufschuhen auftritt) ermöglicht und bei dem trotz der den hohen Luftdurchsatz ermöglichenden hohen Kompressions- und Rückstellwege die Gefahr eines seitlichen Abknickens (Distorsion) des Fußes verringert wird. US3029530A offenbart einen Schuh gemäß dem Oberbegriff von Anspruch 1.

Diese Aufgabe wird erfindungsgemäß durch einen Schuh mit den Merkmalen des Anspruchs 1 gelöst. Bevorzugte Ausführungsformen der Erfindung sind in den abhängigen Ansprüchen offenbart.

Bei dem erfindungsgemäßen Schuh mit einer Sohlenkonstruktion und mit einer Luftpumpeinrichtung zum Einblasen von Luft in den Innenraum des Schuhs weist die Luftpumpeinrichtung einen in der Sohlenkonstruktion ausgebildeten, im Fersenbereich des Schuhs angeordneten, einen Hohlraum umschließenden Balg aus einem elastischen Kunststoffmaterial, einen Ansaugkanal zum Transportieren von Luft von einer Ansaugöffnung in den Balg und eine in der Sohlenkonstruktion ausgebildete Luftzuführeinrichtung zum Weiterleiten von Luft aus dem Balg in den Innenraum des Schuhs auf. Der Ansaugkanal und/oder die Luftzuführeinrichtung können bei einigen Ausführungsformen mehrere parallel wirkende Leitungen (z.B. Röhren oder Schläuche) aufweisen. Andererseits können der Ansaugkanal und die Luftzuführeinrichtung bei einigen Ausführungsformen einen gemeinsamen Leitungsabschnitt umfassen, der in den Hohlraum mündet. Vorzugsweise umfassen der Ansaugkanal und die Luftzuführeinrichtung Einwegventile, die für die gewünschte Richtung des Lufttransports sorgen. Unter einem "Balg" soll hier funktionell eine Vorrichtung verstanden werden, die ein Luftvolumen allseitig umschließt (mit Ausnahme der Öffnungen zum Ansaugkanal und zur Luftzuführeinrichtung) und die durch wenigstens eine Öffnung Luft beim Komprimieren des Balgs ausstößt und beim Expandieren ansaugt. Der Balg kann beispielsweise allein durch die Wandungen des Hohlraums oder durch eine in den Hohlraum eingebrachte Blase (z.B. aus einem weichen, elastischen Kunststoff) gebildet sein. Ferner weist die Luftpumpeinrichtung des erfindungsgemäßen Schuhs ein den Balg umgreifendes V-förmiges oder U-förmiges Federelement auf, das sich im Wesentlichen über die gesamte Fläche des Fersenbereichs erstreckt. Ein oberer Schenkel des V-förmigen oder U-förmigen Federelements umfasst eine über dem Balg und unter einer Brandsohle der Sohlenkonstruktion angeordnete obere Druckplatte, und ein unterer Schenkel des V-förmigen oder U-förmigen Federelements umfasst eine unter dem Balg und über einer Laufsohlenschicht der Sohlenkonstruktion angeordnete untere Druckplatte, wobei ein die beiden Schenkel verbindender Verbindungsabschnitt des Federelements in der Sohlenkonstruktion neben dem Balg in einem Gelenkbereich des Schuhs und/oder in einem an den Gelenkbereich angrenzenden Randbereich des Fersenbereichs angeordnet ist. Der Begriff "V-förmiges oder U-förmiges Federelement" ist hier nicht einschränkend dahingehend auszulegen, dass die Schenkel stets exakt gleich lang und gerade sein müssten; sie können auch unterschiedlich lang oder leicht gekrümmt sein. Ein Anordnen "über einer Laufsohlenschicht" soll hier auch ein Anordnen über einer von mehreren Laufsohlenschichten oder innerhalb einer Laufsohlenschicht umfassen. Die Luftpumpeinrichtung ist derart angeordnet, dass während einer Laufbewegung bei Belastung der Sohlenkonstruktion durch das Gewicht des Trägers des Schuhs das V-förmige oder U-förmige Federelement durch Zusammendrücken der Druckplatten elastisch verformt wird, wobei die Verformung im Wesentlichen an dem Verbindungsabschnitt oder in dessen Nähe stattfindet, so dass die Druckplatten über und unter dem wenigstens einen Balg im Wesentlichen ihre Form beibehalten und der zwischen den Druckplatten angeordnete Balg komprimiert wird. Die Luftpumpeinrichtung mit Balg, Ansaugkanal, Luftzuführeinrichtung und Federelement ist somit in die Sohlenkonstruktion eingebettet (bei bevorzugten Ausführungsbeispielen mit Ausnahme eines Teils des Ansaugkanals, der aus der Sohlenkonstruktion heraus, vorzugsweise im oder entlang des Schafts, nach oben zu einer Ansaugöffnung oder mehreren Ansaugöffnungen geführt ist). Diese Sohlenkonstruktion, in die die Luftpumpeinrichtung eingebettet ist, kann beispielsweise aus einem einzigen Kunststoffmaterial hergestellt sein. Vorzugsweise jedoch hat die Sohlenkonstruktion einen Mehrschichtaufbau. Dieser Mehrschichtaufbau umfasst vorzugsweise zumindest eine Brandsohle, wenigstens eine den Balg und das Federelement enthaltende Zwischenschicht aus einem kompressiblen Material (Zwischensohle) und wenigstens eine darunter angeordnete Laufsohlenschicht. Unter der "Brandsohle" soll somit hier eine beliebige oberste Sohlenschicht zwischen Schuhinnenraum und oberer Druckplatte verstanden werden. Bei einigen Ausführungsformen kann die Brandsohle mehrschichtig ausgebildet sein. Die Brandsohle soll hier funktionell als Teil der Sohlenkonstruktion angesehen werden, obgleich sie üblicherweise schuhtechnisch Teil des Schaftes ist. Die Verbindung der Brandsohle mit dem Schaft kann von beliebiger Machart (z.B. gezwickt, klebegezwickt, gestrobelt, rahmengenäht oder zwiegenäht) sein. Zwischenschicht (Zwischensohle) und Laufsohlenschicht sind vorzugsweise aus unterschiedlichen Materialien hergestellt (die jeweils an deren unterschiedliche Funktionen angepasst sind), können aber bei einer Ausführungsform auch aus demselben Material hergestellt sein. Zu beiden Seiten neben dem Balg ist jeweils mindestens ein Stabilisator-Federelement (vorzugsweise jeweils ein Stabilisator-Federelement) angeordnet. Jedes der Stabilisator-Federelemente ist mit seitlichen Randbereichen der oberen und unteren Druckplatte derart verbunden, dass es beim Zusammendrücken der Druckplatten elastisch komprimiert wird, wobei die Elastizität der zu beiden Seiten des Schuhs angeordneten Stabilisator-Federelemente so eingestellt (dimensioniert) ist, dass sie beim Zusammendrücken bei Belastung der Sohlenkonstruktion durch das Gewicht des Trägers des Schuhs während einer Laufbewegung etwa gleichermaßen zusammengedrückt werden, so dass einer Drehung der oberen Druckplatte gegenüber der unteren Druckplatte um eine zur Längsrichtung des Schuhs parallele Achse entgegengewirkt wird.

Die erfindungsgemäße Lösung schafft einen Schuh, der einen hohen Luftdurchsatz bei jedem Schritt einer Geh- oder Laufbewegung und eine hohe Lebensdauer auch bei starker Beanspruchung (wie sie insbesondere bei Laufschuhen auftritt) ermöglicht. Die erfindungsgemäße Lösung sichert nicht nur ein schnelleres und vollständigeres Rückstellen bei der Expansion des Balgs; sie unterstützt auch die Kompression des Balgs aufgrund der flächigen Verteilung der Druckkraft mittels der oberen und unteren Druckplatten, die beim Zusammendrücken im Wesentlichen ihre Form beibehalten. Die Stabilisator-Federelemente stabilisieren die Lage des Fußes während der beim Laufen stattfindenden Kompression der Sohlenkonstruktion im Fersenbereich und verringert die Gefahr eines seitlichen Abknickens (Distorsion) des Fußes. Aufgrund des Umstands, dass die auf die an der Außenseite des Schuhs auf das (bzw. die) dort angeordnete(n) Stabilisator-Federelement(e) einwirkende Kraft von der auf die an der Innenseite des Schuhs auf das (bzw. die) dort angeordnete(n) Stabilisator-Federelement(e) einwirkenden Kraft abweichen kann, sind die Elastizitäten der zu beiden Seiten des Schuhs angeordneten Stabilisator-Federelemente gegebenenfalls unterschiedlich einzustellen. Die erforderlichen (unterschiedlichen) Elastizitäten der äußeren und inneren Stabilisator-Federelemente können auf der Basis von Modellen berechnet oder experimentell ermittelt werden.

Eine bevorzugte Ausführungsform ist dadurch gekennzeichnet, dass an dem Verbindungsabschnitt in der zu den Schenkeln entgegengesetzten Richtung ein Stützabschnitt angeformt ist, so dass das Federelement Y-förmig ausgebildet ist, wobei der Stützabschnitt in den Gelenkbereich des Schuhs bis maximal etwa 10 mm vor einen Ballenbereich im Vorfußbereich hineinragt. Dies stabilisiert die Lage des Federelements in der Sohlenkonstruktion und verteilt die bei der Deformation des Federelements am vorderseitigen Rand des Federelements auf das angrenzende Sohlenmaterial einwirkenden Kräfte, so dass sich eine geringere Beanspruchung des Sohlenmaterials und somit eine höhere Lebensdauer des Schuhs ergibt.

Vorzugsweise ist jedes der Stabilisator-Federelemente mit seitlichen Randbereichen der oberen und unteren Druckplatte derart torsionsfest verbunden, dass eine Relativbewegung der oberen und unteren Druckplatte in seitlichen Richtungen unterdrückt oder zumindest behindert wird. Auch dies trägt zur Stabilisierung der Lage des Fußes bei. Bei einer bevorzugten Ausführungsform sind die an den beiden Seiten des Balgs angeordneten Stabilisator-Federelemente über einen am hinteren Rand des Fersenbereichs angeordneten Steg miteinander verbunden. Dies stabilisiert die torsionsfeste Verbindung mit den seitlichen Randbereichen.

Die Stabilisator-Federelemente umfassen vorzugsweise jeweils zumindest einen V-förmigen oder U-förmigen Federabschnitt, der so angeordnet ist, dass sich dessen Schenkel beim Komprimieren des Stabilisator-Federelements annähern. Bei einer einfachen Ausführungsform kann jedes der Stabilisator-Federelemente lediglich aus einem V- oder U-förmigen Federelement bestehen, dessen oberer Schenkel mit der oberen Druckplatte und dessen unterer Schenkel mit der unteren Druckplatte verbunden ist. Andere Ausführungsformen können in einer senkrechten Ebene gitterartig angeordnete Stege umfassen, wobei mehrere Paare solcher Stege oder Stegabschnitte jeweils V- oder U-förmige Federelemente bilden.

Bei einem Ausführungsbeispiel bilden die seitlichen Randbereiche der oberen und unteren Druckplatte, mit denen die Stabilisator-Federelemente verbunden sind, Auflageflächen für obere bzw. untere Enden der Stabilisator-Federelemente. Die an diesen Randbereichen anliegenden Enden der Stabilisator-Federelemente weisen entsprechende Anlageflächen auf, die mit den Auflageflächen der Randbereiche verklebt oder auf andere Weise fest verbunden sind.

Vorzugsweise sind die auf beiden Seiten der unteren Druckplatte angeordneten Randbereiche jeweils durch einen zur Schuhrückseite offenen Spalt von dem unter dem Balg angeordneten mittleren Bereich der unteren Druckplatte getrennt, so dass die beiden Randbereiche der unteren Druckplatte separate Federschenkel bilden. Der zwischen den beiden Spalten angeordnete mittlere Bereich der unteren Druckplatte springt nach unten vor, so dass das Zusammendrücken der Auflageflächen und somit der Stabilisator-Federelemente erst einsetzt, nachdem der mittlere Bereich der unteren Druckplatte und die obere Druckplatte bereits einen vorgegebenen Weg zusammengedrückt worden sind. Dies ermöglicht es, dass ein Teil des Balgvolumens bereits ohne Einwirken der Stabilisator-Federelemente komprimiert werden kann, so dass das Balg-Volumen teilweise zu Lasten einer Stabilisierung vergrößert werden kann. Das Optimum zwischen einem zu maximierenden Balgvolumen (weites Vorspringen des mittleren Bereichs) und einer ausreichenden Stabilisierung des Fußes (frühzeitiges Einsetzen der Wirkung der Federelemente aufgrund eines geringen Vorspringens des mittleren Bereichs) kann auf der Basis von Modellen berechnet oder experimentell ermittelt werden.

Eine bevorzugte Ausführungsform ist dadurch gekennzeichnet, dass die Stabilisator-Federelemente abnehmbar oder austauschbar befestigt sind. Bei einer weiteren bevorzugten Ausführungsform weisen die Stabilisator-Federelemente eine Vorrichtung zum Einstellen der Federkraft auf. Beide Ausführungsformen ermöglichen eine Anpassung an das Körpergewicht des Trägers des Schuhs.

Eine vorteilhafte Weiterbildung des erfindungsgemäßen Schuhs ist dadurch gekennzeichnet, dass in den Seitenwandungen des Balgs an den offenen Seiten des V- oder U-förmigen Federelements Falten ausgebildet sind. Die gezielte Anordnung dieser Falten ermöglicht eine definierte Vorgabe der Art der Deformation des Balgs bei dessen Kompression bei einer geringen Wandungsstärke, die wiederum ein größeres Balgvolumen ermöglicht.

Vorzugsweise ist der erfindungsgemäße Schuh dadurch gekennzeichnet, dass der mit dem Balg verbundene Ansaugkanal zum Transportieren von Luft von einer Ansaugöffnung in den Balg eine Mindestquerschnittsfläche von 3 mm², für Schuhgrößen ab etwa 25 cm Länge eine Mindestquerschnittsfläche von 4 mm², aufweist. Dieser Mindestquerschnitt sichert einen geringeren Strömungswiderstand beim Ansaugen der Luft und trägt damit zu einer schnelleren und somit (vor dem Hintergrund einer durch die Schrittdauer begrenzten Rückstellzeit) weitgehenden Rückstellung bei der Expansion des Balgs bei. Hierbei ist vorzugsweise die Ansaugöffnung mit einem Schmutzabweisgitter (z.B. Kunststoffgitter oder -netz) überspannt und weist sie eine gegenüber der Mindestquerschnittsfläche des Ansaugkanals vergrößerte Mindestfläche auf, um dadurch die durch das Schmutzabweisgitter verursachte Erhöhung des Strömungswiderstands zu kompensieren.

Vorteilhafte und/oder bevorzugte Weiterbildungen der Erfindung sind in den Unteransprüchen gekennzeichnet.

Im Folgenden wird die Erfindung anhand von in den Zeichnungen dargestellten bevorzugten Ausführungsbeispielen näher erläutert. In den Zeichnungen zeigen:
Fig. 1 eine schematische Ansicht einer Innenseite eines erfindungsgemäßen Schuhs;
Fig. 2 eine separate Ansicht des in dem Schuh nach Fig. 1 enthaltenen, den Balg umgreifenden Federelements;
Fig. 3 eine Unteransicht des Schuhs gemäß Fig. 1;
Fig. 4 eine Rückansicht des Schuhs gemäß Fig. 1;
Fig. 5 eine Perspektivansicht einer alternativen Ausführungsform eines Balgs, eines V-förmigen Federelements und von beidseitig des Balgs angeordneten Stabilisator-Federelementen einer Luftpumpeinrichtung;
Fig. 6 eine separate Ansicht des Balgs gemäß Fig. 5;
Fig. 7A bis 7C schematische Schnittansichten eines erfindungsgemäßen Schuhs in verschiedenen Belastungsphasen während einer Laufbewegung zur Veranschaulichung der Luftpumpfunktion; und
Fig. 8A bis 8C schematische Seitenansichten einer Luftpumpeinrichtung mit einem Balg, einem V-förmigen Federelement und beidseitig des Balgs angeordneten Stabilisator-Federelementen in verschiedenen Belastungsphasen während einer Laufbewegung zur Veranschaulichung der Kompression des Balgs und des Einsetzens der Kompression der Stabilisator-Federelemente.

Ein erstes bevorzugtes Ausführungsbeispiel des erfindungsgemäßen Schuhs 1 ist in den Figuren 1 bis 4 dargestellt. Figur 1 zeigt eine schematische Seitenansicht der Innenseite, Figur 3 eine Unteransicht und Figur 4 eine Rückansicht des Schuhs 1. Figur 2 zeigt eine separate Ansicht des in dem Schuh enthaltenen, den Balg umgreifenden Federelements 9. Der Schuh 1 umfasst eine Sohlenkonstruktion und einen Schaft 2, wobei eine Luftpumpeinrichtung zum Einblasen von Frischluft in den Innenraum des Schuhs 1 vorgesehen ist. Die Frischluft wird hierbei vorzugsweise von außerhalb des Schuhs 1 angesaugt, kann aber auch - bei einem hier nicht dargestellten Ausführungsbeispiel - an einem von der Sohle entfernten Ort an der Innenseite des Schafts 2 angesaugt werden. Ausgeblasen wird die Luft vorzugsweise durch Öffnungen in der oder den oberen Schichten der Sohlenkonstruktion, vorzugsweise im Bereich des Vorderfußes oder der Zehen. Die Bestandteile der Luftpumpeinrichtung, mit Ausnahme des sich an eine Ansaugöffnung 6 anschließenden Abschnitts des Ansaugkanals sind innerhalb der Sohlenkonstruktion angeordnet.

Die Luftpumpeinrichtung des in den Figuren 1, 3 und 4 dargestellten Schuhs 1 umfasst einen einen Hohlraum umschließenden Balg 4 aus einem elastischem Kunststoffmaterial, der in einem Fersenbereich 17 des Schuhs 1 untergebracht ist. Der von der Kunststoffwandung des Balgs 4 umschlossene Hohlraum erstreckt sich im Wesentlichen über die gesamte Länge und einen großen Teil der Breite des Fersenbereichs 17.

Den Balg 4 umgreift ein V-förmiges Federelement 9, welches in der hier dargestellten Ausführungsform Y-förmig ausgebildet ist (siehe Figur 2). Das V-förmige Federelement 9 weist einen oberen Schenkel 10 und einen unteren Schenkel 11 auf, die an einem Verbindungsabschnitt 14 miteinander und mit einem Stützabschnitt 19 verbunden sind. Die Position des V-förmigen Federelements 9 innerhalb der Sohlenkonstruktion des Schuhs 1 ist in Figur 1 dargestellt. Der obere Schenkel 10 des V-förmigen Federelements 9 umfasst eine über dem Balg 4 angeordnete obere Druckplatte 12. Über der oberen Druckplatte 12 ist eine (in den Figuren 1 bis 4 nicht gezeigte) Brandsohle angeordnet. Ferner können über der oberen Druckplatte und über dem gesamten V-förmigen Federelement 9 weitere Sohlenschichten angeordnet sein, beispielsweise Zwischenschichten zwischen dem V-förmigen Federelement 9 und der Brandsohle oder Deckschichten über der Brandsohle. Der untere Schenkel 11 umfasst eine untere Druckplatte 13, die unter dem Balg 4 und über einer Laufsohlenschicht 16 angeordnet ist. Dabei kann die Laufsohlenschicht 16 direkt an der Unterseite des V-förmigen Federelements 9 anliegen. Es kann aber auch vorgesehen sein, dass der untere Schenkel 11 des V-förmigen Federelements 9 vollständig in einer Zwischensohlenschicht eingebettet ist, auf deren Unterseite dann die Laufsohlenschicht aufgebracht ist. Bei noch einem anderen Ausführungsbeispiel kann der untere Schenkel 11 des V-förmigen Federelements 9 auch vollständig in das Material einer Laufsohlenschicht 16 eingebettet sein.

Wie insbesondere in Figur 3 zu erkennen ist, ist die untere Druckplatte 13 des unteren Schenkels 11 in drei Bereiche aufgeteilt, die jeweils durch einen Spalt voneinander getrennt sind, nämlich in einen mittleren Bereich 33, einen an der Innenseite des Schuhs angeordneten Randbereich 24, der durch den Spalt 31 von dem mittleren Bereich 33 getrennt ist, und einen an der Außenseite des Schuhs 1 angeordneten Randbereich 25, der durch den Spalt 32 von dem mittleren Bereich 33 getrennt ist. Der Balg 4 befindet sich im Wesentlichen zwischen dem mittleren Bereich 33 der unteren Druckplatte 13 und der oberen Druckplatte 12. Zwischen dem Randbereich 24 der unteren Druckplatte 13 und einem darüber angeordneten Randbereich der oberen Druckplatte 12 ist ein erstes Stabilisator-Federelement 22 angeordnet. Zwischen dem Randbereich 25 der unteren Druckplatte 13 und dem darüber angeordneten Randbereich der oberen Druckplatte 12 ist ein zweites Stabilisator-Federelement 23 angeordnet. Die Stabilisator-Federelemente 22 und 23 haben an ihrer Unterseite Anlageflächen, welche auf entsprechenden Auflageflächen 29 der Randbereiche 24 bzw. 25 befestigt, beispielsweise aufgeklebt, sind. Die Oberseiten der Stabilisator-Federelemente 22, 23 sind an den Randbereichen der oberen Druckplatte 12 befestigt. Auf der Rückseite des Schuhs sind die beiden Stabilisator-Federelemente 22 und 23 mittels eines Stegs 26 verbunden.

Wie in Figur 1 zu erkennen ist, weisen die Stabilisator-Federelemente 22, 23 V-förmige oder U-förmige Federabschnitte 27 auf, deren Schenkel sich beim vertikalen Komprimieren der Stabilisator-Federelemente 22, 23 annähern. Die Stabilisator-Federelemente 22, 23 setzen der Kompression eine vorgegebene Kraft entgegen, die ihrer Elastizität entspricht. Die Elastizitäten der zu beiden Seiten des Schuhs angeordneten Stabilisator-Federelemente 22, 23 sind dabei so eingestellt, dass die Stabilisator-Federelemente 22, 23 beim Zusammendrücken bei Belastung der Sohlenkonstruktion durch das Gewicht des Trägers des Schuhs 1 während einer Laufbewegung etwa gleichermaßen zusammengedrückt werden, so dass einer Drehung der oberen Druckplatte 12 gegenüber der unteren Druckplatte 13 um eine zur Längsrichtung des Schuhs 1 parallelen Achse entgegengewirkt wird. Darüber hinaus ist jedes der Stabilisator-Federelemente 22, 23 mit dem zugehörigen seitlichen Randbereich 24, 25 der unteren Druckplatte 13 und mit den entsprechenden Randbereichen der oberen Druckplatte 12 derart torsionsfest verbunden, dass eine Relativbewegung der oberen und der unteren Druckplatte in seitlicher Richtung unterdrückt oder zumindest behindert wird. Der Stabilisierung der Lage der Stabilisator-Federelemente 22, 23 dient auch die bereits erwähnte rückseitige Stegverbindung 26. Die Kompression der Stabilisator-Federelemente bei Belastung ist näher in Figur 8C dargestellt, auf die weiter unten eingegangen werden wird.

Wie den Figuren 1 und 2 zu entnehmen ist, tritt der mittlere Bereich 33 der unteren Druckplatte 13 gegenüber den Randbereichen 24 und 25 nach unten hervor. Dies hat zur Folge, dass bei einer Belastung des Fersenbereichs 17 zunächst nur der mittlere Bereich 33 der unteren Druckplatte 13 belastet wird, so dass dieser in Richtung der oberen Druckplatte 12 gedrückt und dabei der Balg 4 komprimiert wird. Wenn dann der mittlere Bereich soweit nach oben gedrückt wurde, dass er mit den Randbereichen 24 und 25 fluchtet, werden nachfolgend alle drei Bereiche 24, 33, 25 in Richtung der oberen Druckplatte 12 gedrückt. Darauf wird näher in Verbindung mit den Figuren 8A bis 8C eingegangen.

Das V-förmige Federelement 9 weist einen Verbindungsabschnitt 14 auf, der den oberen Schenkel 10 und den unteren Schenkel 11 miteinander verbindet. Das V-förmige Federelement 9 wird durch Zusammendrücken der Druckplatten 13 und 12 verformt, wobei diese Verformung im Wesentlichen an dem Verbindungsabschnitt 14 oder in denjenigen Bereichen der Schenkel 10 und 11, die sich in der Nähe des Verbindungsabschnitts 14 befinden, stattfindet. Dabei behalten die Druckplatten im Wesentlichen ihre Form bei, so dass die Druckplatten 12 und 13 möglichst ganzflächig auf die Oberseite und die Unterseite des Balgs 4 drücken. Die Druckplatten 12 und 13 sollen in denjenigen Bereichen, in denen sie auf die Oberseite bzw. Unterseite des Balgs 4 einwirken, nicht derart verformt werden, dass der Balg 4 nicht mehr über seine gesamte horizontale Ausdehnung zusammengedrückt werden kann. Insbesondere soll ein punktuelles Eindrücken der Druckplatten 12 und 13 vermieden werden. Das V-förmige Federelement 9 weist zusätzlich einen Stützabschnitt 19 auf, welcher zum Abstützen und zum Stabilisieren der Lage des V-förmigen Federelements 9 innerhalb einer Sohlenkonstruktion, insbesondere innerhalb einer weichen Zwischenschicht der Sohlenkonstruktion dient. Wie in Figur 1 zu erkennen ist, befindet sich der Verbindungsabschnitt 14 im Gelenkbereich des Schuhs und erstreckt sich der Stützabschnitt 19 in Richtung des Vorfußbereichs 20, wobei er ca. 1 cm vor dem Ballenbereich 21 endet. Durch das Vorsehen des Stützabschnitts 19 wird die Belastung des Sohlenmaterials durch die ausgehend von dem V-förmigen Federelement 9 einwirkenden Kräfte reduziert, so dass die Lebensdauer der Sohlenkonstruktion verlängert wird.

Das V-förmige Federelement 9 ist aus einem federelastischen Material hergestellt, beispielsweise einem elastischem Kunststoffmaterial, insbesondere einem thermoplastischen elastischen Kunststoffmaterial, beispielsweise einem faserverstärkten Polyamid (z.B. Nylon) oder einem Polyetherblockamid (z.B. VESTAMID oder PEBAX). Bei einer bevorzugten Ausführungsform ist das V-förmige Federelement aus einem karbonfaserverstärkten Verbundmaterial hergestellt. Die den Hohlraum des Balgs 4 umschließende Kunststoffblase ist beispielsweise aus einem Polypropylen oder einem Polyurethan hergestellt. Die Luftpumpeinrichtung mit Balg, V-förmigen Federelement 9, Luftzuführeinrichtung und Ansaugkanal ist vorzugsweise in ein weichelastisches (kompressibles) Kunststoffmaterial einer Zwischenschicht der Sohlenkonstruktion (Zwischensohle 38) eingebettet. Die auf der Unterseite des Schuhs aufgebrachte Laufsohlenschicht 16 ist aus einem abriebfesten Kunststoffmaterial hergestellt. Die Materialien des Balgs 4, des V-förmigen Federelements 9 sowie der Zwischenschicht der Sohlenkonstruktion und der Laufsohlenschicht 16 sind so aufeinander abgestimmt und derart miteinander verbunden, dass auch bei starker Dauerbelastung eine Ablösung der Materialien an ihren Grenzflächen weitgehend vermieden wird. Der Verteilung der dabei insbesondere an dem Federelement 9 auftretenden Kräfte dient der oben genannte Stützabschnitt 19.

Neben dem Balg 4 umfasst die Luftpumpeinrichtung einen Ansaugkanal zum Transportieren von Luft von einer Ansaugöffnung 6 in den Balg 4 und eine in der Sohlenkonstruktion ausgebildete Luftzuführeinrichtung zum Weiterleiten von Luft aus dem Balg 4 in den Innenraum des Schuhs 1. Diese Kanäle sind in den Figuren 1, 3 und 4 nicht dargestellt. In Figur 1 ist lediglich die Ansaugöffnung 6 zu erkennen, welche oberhalb der Sohlenkonstruktion am Schaft 2 des Schuhs 1 angeordnet ist. Diese gegenüber der Sohle erhöhte Anordnung der Ansaugöffnung 6 dient dem Zweck, die Wahrscheinlichkeit eines Ansaugens von Schmutz und Wasser vom Laufuntergrund zu verringern. Darüber hinaus ist die Ansaugöffnung 6 mit einem in Figur 1 angedeuteten Gitter überdeckt, was der Abweisung von Schmutzpartikeln dient.

Zum Herstellen der Sohlenkonstruktion mit Luftpumpeinrichtung wird beispielsweise zunächst eine Kunststoffblase des Balgs 4 (auch "Lunge" genannt) bereitgestellt und diese dann zwischen dem oberen Schenkel 10 und dem unteren Schenkel 11 des Federelements 9 eingesetzt, wobei auch die Stabilisator-Federelemente befestigt werden. Anschließend wird die Gesamtanordnung mit einem weichelastischen Kunststoffmaterial umspritzt (wodurch eine Zwischensohle 38 ausgebildet wird), wonach sich das Anspritzen weiterer Sohlenbestandteile (z.B. Laufsohlenschicht) und das Aufkleben des Schafts mit der Brandsohle anschließen kann. Alternativ kann eine aus Balg, Ansaugkanal, Luftzuführeinrichtung, V- oder U-förmigem Federelement und Stabilisator-Federelementen zusammengesetzte vorgefertigte Luftpumpeinrichtung auch mit einer vorgefertigten Zwischensohle oder mehreren vorgefertigten Zwischensohlenteilen verklebt oder auf andere Weise verbunden werden, woran sich das Aufbringen der Laufsohlenschicht und des Schafts mit der Brandsohle anschließen kann.

Die Figuren 5 und 6 zeigen schematisch eine alternative Ausführungsform der wesentlichen Bestandteile der Luftpumpeinrichtung, nämlich einen Balg 4 (in Figur 6 separat dargestellt), eine alternative Ausführungsform des V-förmigen Federelements 9' und zwischen den Schenkeln des Federelements 9 angeordnete Stabilisator-Federelemente 22. Bei dieser Ausführungsform des V-förmigen Federelements 9' ist der sich an den Verbindungsabschnitt 14' anschließende Stützabschnitt fortgelassen. Der Balg 4 weist an seiner Oberseite eine Öffnung auf, die Teil des Ansaugkanals 5 ist, und an seiner Vorderseite einen Kanal, der Teil der Luftzuführeinrichtung 7 ist. Figur 5 ist zu entnehmen, dass der Kanal der Luftzuführeinrichtung 7 durch eine Öffnung im Verbindungsabschnitt 14' des V-förmigen Federelements 9' hindurchgeführt ist. Auch die obere Druckplatte 12' des Federelements 9' weist eine Bohrung auf, durch die der Ansaugkanal 5 hindurchgeführt ist. Die zwischen der oberen Druckplatte 12' und dem mittleren Bereich 33' der unteren Druckplatte 13' frei liegenden Seitenwandungen des Balgs 4 weisen Falten 34 auf, die eine definierte Vorgabe der Deformation bei der Kompression bei einer geringen Wandungsstärke des Balgs 4 ermöglichen.

Anhand der Figuren 7A bis 7C soll die Luftpumpfunktion des erfindungsgemäßen Schuhs 1 näher erläutert werden. Die Figuren 7A bis 7C zeigen schematische Längsschnittansichten entlang der Mittelachse eines Schuhs.

Figur 7A zeigt den unbelasteten Schuh. Der Balg 4, der den Hohlraum 3 umschließt, ist vollständig expandiert. Das schematisch dargestellte Einlass-Einwegventil 35 des Ansaugkanals 5 ist geschlossen. Ebenso ist auch das schematisch dargestellte Ausblas-Einwegventil 36 der Luftzuführeinrichtung 7 geschlossen. Die Luftzuführeinrichtung 7 erstreckt sich von der mit Einwegventil 36 verschlossenen Öffnung des Balgs 4 durch einen Hohlraum oder Kanal innerhalb der Sohlen-Zwischenschicht 38 bis unterhalb der Öffnungen 37 in der Brandsohle 15.

Figur 7B zeigt den Schuh in einem Zustand des Belastens des Fersenbereichs, bei dem der Balg 4 zusammengedrückt wird. Beim Zusammendrücken des Balgs 4 wird der Hohlraum 3 komprimiert, wodurch der Druck im Hohlraum 3 ansteigt. Dies hält das Einlass-Einwegventil 35 geschlossen, öffnet aber das Ausblas-Einwegventil 36, woraufhin Luft aus dem Hohlraum 3 durch das Einwegventil 36 in die in der Zwischenschicht 38 angeordneten Kanäle strömt und ausgehend davon weiter durch die Öffnungen 37 der Brandsohle 15 in den Innenraum 8 innerhalb des Schafts 2 des Schuhs. Die Luftströmung ist durch die gestrichelt dargestellten Pfeile angedeutet. Figur 7B zeigt somit den Zustand des Ausblasens der Luft in den Schuhinnenraum 8.

Wird der Fersenbereich nachfolgend entlastet, so ergibt sich der Zustand gemäß Figur 7C. Figur 7C veranschaulicht das Expandieren des Balgs 4 aufgrund eigener Rückstellkräfte, vor allem aber aufgrund der durch das V-förmige Federelement 9 bewirkten Rückstellkräfte, d.h. aufgrund der Rückstellung der oberen Druckplatte 12 und der unteren Druckplatte 13 in ihre ursprünglichen Positionen. Dabei wird der Hohlraum 3 des Balgs 4 vergrößert, woraus sich ein Unterdruck in dem Hohlraum 3 ergibt. Aufgrund des Unterdrucks schließt das Ausblas-Einwegventil 36 der Luftzuführeinrichtung 7 und öffnet sich das Einlass-Einwegventil 35 des Ansaugkanals 5, wie dies schematisch in Figur 7C dargestellt ist. Der Ansaugkanal 5 ist an der Schuhrückseite zwischen Sohlenkonstruktion und Schaft 2 nach oben geführt und weist eine in Figur 7C nicht dargestellte Ansaugöffnung 6 auf, durch die Frischluft von außen angesaugt wird.

Während der normalen Laufbewegungen wechseln sich die in Figur 7C und Figur 7B gezeigten Zustände ab, so dass bei jedem Schritt beim Auftreten Luft aus dem Hohlraum 3 des Balgs 4 über die Luftzuführeinrichtung 7 in den Innenraum 8 des Schuhs gepumpt und bei jedem Anheben des Fußes und Entlasten des Fersenbereichs Luft von dem Balg 4 über den Ansaugkanal 5 von außen angesaugt wird.

Die Figuren 8A bis 8C veranschaulichen drei Phasen der Deformation der Luftpumpeinrichtung, insbesondere des V-förmigen Federelements 9, des Balgs 4 und der Stabilisator-Federelemente 22, 23 während einer Laufbewegung.

Figur 8A zeigt zunächst den unbelasteten Zustand, bei dem der Balg 4 seine maximale Ausdehnung hat. Der Balg 4 befindet sich zwischen der oberen Druckplatte 12' des oberen Schenkels 10' und dem mittleren Bereich 33' der unteren Druckplatte 13' des unteren Schenkels 11' des V-förmigen Federelements 9'. Der mittlere Bereich 33' der unteren Druckplatte 13' ragt nach unten gegenüber dem Randbereich 24' der unteren Druckplatte 13' vor.

Nach dem Auftreten des Fußes des Trägers des Schuhs wird zunächst der mittlere Bereich 33' der unteren Druckplatte 13' nach oben bewegt, wobei der Balg 4 komprimiert wird, was - wie anhand der Figuren 7A bis 7C erläutert wurde - ein Ausstoßen der Luft aus dem Balg 4 in den Schuhinnenraum 8 zur Folge hat. Nachdem der mittlere Bereich 33' auf das Niveau des Randbereichs 24' gedrückt wurde, wie es in Figur 8B dargestellt ist, erfolgt bei weiterer Belastung des Schuhs ein weiteres Andrücken der unteren Druckplatte 13' gegen die obere Druckplatte 12'. Die weitere Verformung gegenüber dem Zustand der Figur 8B ist in Figur 8C durch die punktierten Linien 39 veranschaulicht. In Figur 8C ist die sich anschließende Deformation des Stabilisator-Federelements 22 zu erkennen.

Im Rahmen des Erfindungsgedankens sind zahlreiche alternative Ausführungsformen denkbar. Beispielsweise kann die Aufteilung der unteren Druckplatte 13 des V- oder U-förmigen Federelements 9 in einen auf den Balg 4 einwirkenden mittleren Bereich 33 und zwei auf die Stabilisator-Federelemente einwirkenden Randbereiche 24 und 25 auch entfallen, wobei in diesem Fall die Stabilisator-Federelemente 22, 23 so konstruiert sein können, dass sie zunächst einer Kompression in einem ersten Abschnitt des Kompressionswegs eine relative geringe Kraft entgegensetzen und sich diese Kraft bei weiterer Kompression stetig erhöht. Das V- oder U-förmige Federelement 9 kann mehrere unterschiedliche Materialschichten aufweisen. Bei anderen Ausführungsbeispielen können das Federelement 9 und die Stabilisator-Federelemente 22 und 23 auch einstückig ausgebildet sein.

### Bezugsziffern der Zeichnungen:

- 1: Schuh
- 2: Schaft
- 3: Hohlraum
- 4: Balg
- 5: Ansaugkanal
- 6: Ansaugöffnung
- 7: Luftzuführeinrichtung
- 8: Innenraum
- 9: V-förmiges oder U-förmiges Federelement
- 10: oberer Schenkel des Federelements
- 11: unterer Schenkel des Federelements
- 12: obere Druckplatte
- 13: untere Druckplatte
- 14: Verbindungsabschnitt des Federelements
- 15: Brandsohle
- 16: Laufsohlenschicht
- 17: Fersenbereichs
- 18: Gelenkbereich
- 19: Stützabschnitt des Federelements
- 20: Vorfußbereich
- 21: Ballenbereich
- 22: Stabilisator-Federelement, innen
- 23: Stabilisator-Federelement, außen
- 24: Randbereich der unteren Druckplatte, innen
- 25: Randbereich der unteren Druckplatte, außen
- 26: Steg
- 27: V-förmiger oder U-förmiger Federabschnitt
- 29: Auflageflächen der Druckplatten
- 31: Spalt der unteren Druckplatte, innen
- 32: Spalt der unteren Druckplatte, außen
- 33: mittlerer Bereich der unteren Druckplatte
- 34: Falten des Balgs
- 35: Einlass-Einwegventil
- 36: Ausblas-Einwegventil
- 38: Zwischensohle
- 39: gestrichelt - Ausgangsposition gemäß Fig. 8B

## Patentansprüche

1. Schuh (1) mit einer Sohlenkonstruktion und mit einer Luftpumpeinrichtung zum Einblasen von Luft in den Innenraum (8) des Schuhs (1),
wobei die Luftpumpeinrichtung
einen in der Sohlenkonstruktion ausgebildeten, im Fersenbereich (17) des Schuhs (1) angeordneten, einen Hohlraum (3) umschließenden Balg (4) aus einem elastischen Kunststoffmaterial,
einen Ansaugkanal (5) zum Transportieren von Luft von einer Ansaugöffnung (6) in den Balg (4) und
eine in der Sohlenkonstruktion ausgebildete Luftzuführeinrichtung (7) zum Weiterleiten von Luft aus dem Balg (4) in den Innenraum (8) des Schuhs aufweist,
wobei die Luftpumpeinrichtung ein den Balg (4) umgreifendes V-förmiges oder U-förmiges Federelement (9; 9') aufweist, das sich im Wesentlichen über die gesamte Fläche des Fersenbereichs (17) erstreckt, wobei ein oberer Schenkel (10; 10') des Federelements (9; 9') eine über dem Balg (4) und unter einer Brandsohle (15) der Sohlenkonstruktion angeordnete obere Druckplatte (12; 12') umfasst und ein unterer Schenkel (11; 11') des Federelements (9; 9') eine unter dem Balg (4) und über einer Laufsohlenschicht (16) der Sohlenkonstruktion angeordnete untere Druckplatte (13; 13') umfasst, so dass ein die beiden Schenkel (10, 11; 10', 11') verbindender Verbindungsabschnitt (14; 14') des Federelements (9; 9') in der Sohlenkonstruktion neben dem Balg (4) in einem Gelenkbereich (18) des Schuhs (1) und/oder in einem an den Gelenkbereich (18) des Schuhs (1) angrenzenden Randbereich des Fersenbereichs (17) angeordnet ist,
wobei die Luftpumpeinrichtung derart angeordnet ist, dass während einer Laufbewegung bei Belastung der Sohlenkonstruktion durch das Gewicht des Trägers des Schuhs (1) das Federelement (9; 9') durch Zusammendrücken der Druckplatten (12, 13; 12', 13') elastisch verformt wird, wobei die Verformung im Wesentlichen an dem Verbindungsabschnitt (14; 14') oder in dessen Nähe stattfindet, so dass die Druckplatten (12, 13; 12', 13') über und unter dem Balg (4) im Wesentlichen ihre Form beibehalten und der zwischen den Druckplatten (12, 13; 12', 13') angeordnete Balg (4) komprimiert wird,
**dadurch gekennzeichnet,**
**dass** zu beiden Seiten neben dem Balg (4) jeweils mindestens ein Stabilisator-Federelement (22, 23) angeordnet ist, wobei jedes der Stabilisator-Federelemente (22, 23) mit seitlichen Randbereichen (24, 25) der oberen und unteren Druckplatte (12, 13; 12', 13') derart verbunden ist, dass es beim Zusammendrücken der Druckplatten (12, 13; 12', 13') elastisch komprimiert werden kann, wobei die Elastizität der zu beiden Seiten des Schuhs angeordneten Stabilisator-Federelemente (22, 23) so eingestellt ist, dass sie beim Zusammendrücken bei Belastung der Sohlenkonstruktion durch das Gewicht des Trägers des Schuhs (1) während einer Laufbewegung etwa gleichermaßen zusammengedrückt werden, so dass einer Drehung der oberen Druckplatte (12; 12') gegenüber der unteren Druckplatte (13; 13') um eine zur Längsrichtung des Schuhs (1) parallele Achse entgegengewirkt wird.

2. Schuh nach Anspruch 1, **dadurch gekennzeichnet, dass** an dem Verbindungsabschnitt (14) in der zu den Schenkeln (10, 11) entgegengesetzten Richtung ein Stützabschnitt (19) angeformt ist, so dass das Federelement (9) Y-förmig ausgebildet ist, wobei der Stützabschnitt (19) in den Gelenkbereich (18) des Schuhs (1) bis maximal etwa 10 mm vor einen Ballenbereich (21) im Vorfußbereich (20) hineinragt.

3. Schuh nach Anspruch 1 oder 2, **dadurch gekennzeichnet, dass** jedes der Stabilisator-Federelemente (22, 23) mit seitlichen Randbereichen (24, 25) der oberen und unteren Druckplatte (12, 13; 12', 13') derart torsionsfest verbunden ist, dass eine Relativbewegung der oberen (12; 12') und unteren (13; 13') Druckplatte in seitlichen Richtungen unterdrückt oder zumindest behindert wird.

4. Schuh nach einem der Ansprüche 1 - 3, **dadurch gekennzeichnet, dass** die an den beiden Seiten des Balgs (4) angeordneten Stabilisator-Federelemente (22, 23) über einen am hinteren Rand des Fersenbereichs (17) angeordneten Steg (26) miteinander verbunden sind.

5. Schuh nach einem der Ansprüche 1 - 4, **dadurch gekennzeichnet, dass** die Stabilisator-Federelemente (22, 23) jeweils zumindest einen V-förmigen oder U-förmigen Federabschnitt (27) umfassen, der so angeordnet ist, dass sich dessen Schenkel beim Komprimieren des Stabilisator-Federelements (22, 23) annähern.

6. Schuh nach einem der Ansprüche 1 - 5, **dadurch gekennzeichnet, dass** die seitlichen Randbereiche der oberen und unteren Druckplatte (12, 13; 12', 13'), mit denen die Stabilisator-Federelemente (22, 23) verbunden sind, Auflageflächen (29; 29') für obere bzw. untere Enden der Stabilisator-Federelemente (22, 23) bilden.

7. Schuh nach Anspruch 6, **dadurch gekennzeichnet,**
**dass** die auf beiden Seiten der unteren Druckplatte (13; 13') angeordneten Randbereiche (24, 25; 24', 25') jeweils durch einen zur Schuhrückseite offenen Spalt (31, 32) von dem unter dem Balg (4) angeordneten mittleren Bereich (33; 33') der unteren Druckplatte (13; 13') getrennt sind, so dass die beiden Randbereiche (24, 25; 24', 25') der unteren Druckplatte (13; 13') separate Federschenkel bilden, und
**dass** der mittlere Bereich (33; 33') der unteren Druckplatte (13; 13') nach unten vorspringt, so dass das Zusammendrücken der Auflageflächen (29; 29') und somit der Stabilisator-Federelemente (22, 23) erst einsetzt, nachdem der mittlere Bereich (33; 33') der unteren Druckplatte (13; 13') und die obere Druckplatte (12; 12') bereits einen vorgegebenen Weg zusammengedrückt worden sind.

8. Schuh nach einem der Ansprüche 1 - 7, **dadurch gekennzeichnet, dass** die Stabilisator-Federelemente (22, 23) abnehmbar oder austauschbar befestigt sind.

9. Schuh nach einem der Ansprüche 1 - 8, **dadurch gekennzeichnet, dass** die Stabilisator-Federelemente (22, 23) eine Vorrichtung zum Einstellen der Federkraft aufweisen.

10. Schuh nach einem der Ansprüche 1 - 9, **dadurch gekennzeichnet, dass** in den Seitenwandungen des Balgs (4) an den offenen Seiten des Federelements (9; 9') Falten (34) ausgebildet sind.

11. Schuh nach einem der Ansprüche 1 - 10, **dadurch gekennzeichnet, dass** der Ansaugkanal (5) zum Transportieren von Luft von der Ansaugöffnung (6) in den Balg (4) eine Mindestquerschnittsfläche von 3 mm², für Schuhgrößen ab etwa 25 cm Länge eine Mindestquerschnittsfläche von 4 mm², aufweist.

## Claims

1. A shoe (1) having a sole structure and having an air pump device for blowing air into the interior (8) of the shoe (1),
the air pump device having
a bellows (4) which is formed in the sole structure, is situated in the heel region (17) of the shoe (1), surrounds a cavity (3), and consists of an elastic plastic material,
a suction channel (5) for transporting air from a suction opening (6) into the bellows (4), and
an air supply device (7) which is formed in the sole structure for conveying air out of the bellows (4) into the interior (8) of the shoe,
the air pump device having a V-shaped or U-shaped spring element (9; 9') which fits around the bellows (4) and extends substantially over the entire area of the heel region (17), an upper limb (10; 10') of the spring element (9; 9') comprising an upper pressure plate (12; 12'), which is arranged over the bellows (4) and below an insole (15) of the sole structure, and a lower limb (11; 11') of the spring element (9; 9') comprising a lower pressure plate (13; 13') which is arranged below the bellows (4) and over an outsole layer (16) of the sole structure such that a connection section (14; 14'), connecting the two limbs (10, 11; 10', 11'), of the spring element (9; 9') is arranged in the sole structure next to the bellows (4) in a joint region (18) of the shoe (1) and/or in an edge region of the heel region (17) adjacent to the joint region (18) of the shoe (1), the air pump device being arranged such that the spring element (9; 9') is elastically deformed by the pressure plates (12, 13; 12', 13') being pressed together when the sole structure is loaded by the weight of the wearer of the shoe (1) during a walking or running movement, the deformation occurring substantially at the connection section (14; 14') or in the vicinity thereof such that the pressure plates (12, 13; 12', 13') above and below the bellows (4) substantially retain their shape and the bellows (4) between the pressure plates (12, 13; 12', 13') is compressed,
**characterised**
**in that** at least one stabiliser spring element (22, 23) is arranged on both sides adjacently to the bellows (4), wherein each of the stabiliser spring elements (22, 23) is connected to lateral edge regions (24, 25) of the upper and lower pressure plates (12, 13; 12', 13') such that it can be compressed elastically when the pressure plates (12, 13; 12', 13') are pressed together, wherein the elasticity of the stabiliser spring elements (22, 23) arranged on both sides of the shoe is such that they are pressed together to approximately the same extent on being pressed together when the sole structure is loaded by the weight of the wearer of the shoe (1) during a walking or running movement, so that a rotation of the upper pressure plate (12; 12') relative to the lower pressure plate (13; 13') about an axis parallel to the longitudinal direction of the shoe (1) is counteracted.

2. The shoe according to claim 1, **characterised in that** a supporting section (19) is moulded on the connection section (14) in the opposite direction to the limbs (10, 11), so that the spring element (9) is Y-shaped, wherein the supporting section (19) protrudes into the joint region (18) of the shoe (1) up to a maximum of approximately 10 mm in front of a ball region (21) in the forefoot region (20).

3. The shoe according to claim 1 or 2, **characterised in that** each of the stabiliser spring elements (22, 23) is connected to lateral edge regions (24, 25) of the upper and lower pressure plates (12, 13; 12', 13') in a torsion-resistant manner such that a relative movement of the upper (12; 12') and lower (13; 13') pressure plates in lateral directions is prevented or at least inhibited.

4. The shoe according to any one of claims 1 - 3, **characterised in that** the stabiliser spring elements (22, 23) arranged on the two sides of the bellows (4) are connected to each other via a bridge (26) arranged on the rear edge of the heel region (17).

5. The shoe according to any one of claims 1 - 4, **characterised in that** the stabiliser spring elements (22, 23) each comprise at least one V-shaped or U-shaped spring section (27) which is arranged such that the limbs thereof come towards each other when the stabiliser spring element (22, 23) is compressed.

6. The shoe according to any one of claims 1 - 5, **characterised in that** the lateral edge regions of the upper and lower pressure plates (12, 13; 12', 13') with which the stabiliser spring elements (22, 23) are provided form bearing faces (29; 29') for upper and lower ends of the stabiliser spring elements (22, 23).

7. The shoe according to claim 6, **characterised in that** the edge regions (24, 25; 24', 25') arranged on both sides of the lower pressure plate (13; 13') are each separated from the central region (33; 33'), situated under the bellows (4), of the lower pressure plate (13; 13') by a gap (31, 32) which is open towards the rear of the shoe, so that the two edge regions (24, 25; 24', 25') of the lower pressure plate (13; 13') form separate spring limbs, and
the central region (33; 33') of the lower pressure plate (13; 13') protrudes downwards so that the bearing faces (29; 29') and thus the stabiliser spring elements (22, 23) only start to be pressed together after the central region (33; 33') of the lower pressure plate (13; 13') and the upper pressure plate (12; 12') have already been pressed together a predefined distance.

8. The shoe according to any one of claims 1 - 7, **characterised in that** the stabiliser spring elements (22, 23) are fastened in a removable or exchangeable manner.

9. The shoe according to any one of claims 1 - 8, **characterised in that** the stabiliser spring elements (22, 23) have a device for setting the spring force.

10. The shoe according to any one of claims 1 - 9, **characterised in that** folds (34) are formed in the side walls of the bellows (4) on the open sides of the spring element (9; 9').

11. The shoe according to any one of claims 1 - 10, **characterised in that** the suction channel (5) for transporting air from the suction opening (6) into the bellows (4) has a minimum cross-sectional area of 3 mm², and, for shoe sizes upwards of approximately 25 cm long, a minimum cross-sectional area of 4 mm².

## Revendications

1. Chaussure (1) comprenant une structure de semelle et un dispositif de pompe à air, destiné à insuffler de l'air dans l'espace intérieur (8) de la chaussure (1),
le dispositif de pompe à air comportant
un soufflet (4) en une matière plastique élastique conçu dans la structure de semelle, placé dans la zone du talon (17) de la chaussure (1), entourant une cavité (3),
un conduit d'aspiration (5), destiné à transporter de l'air d'un orifice d'aspiration (6) dans le soufflet (4) et
un dispositif d'amenage d'air (7) conçu dans la structure de semelle, destiné à retransférer de l'air à partir du soufflet (4) dans l'espace intérieur (8) de la chaussure,
le dispositif de pompe à air comportant un élément à ressort (9 ; 9') en forme de V ou en forme de U, entourant le soufflet (4), qui s'étend sensiblement sur l'ensemble de la surface de la zone du talon (17), une branche supérieure (10 ; 10') de l'élément à ressort (9 ; 9') comprenant une plaque de pression (12 ; 12') supérieure, placée au-dessus du soufflet (4) et en-dessous d'une semelle intérieure (15) de la structure de semelle et une branche (11 ; 11') inférieure de l'élément à ressort (9 ; 9') comprenant une plaque de pression (13 ; 13') inférieure, placée en-dessous du soufflet (4) et au-dessus d'une couche de semelle d'usure (16) de la structure de semelle, de telle sorte qu'un segment de liaison (14 ; 14') de l'élément à ressort (9 ; 9') reliant les deux branches (10, 11 ; 10', 11') soit placé dans la structure de semelle à côté du soufflet (4), dans une zone d'articulation (18) de la chaussure (1) et/ou dans une zone de bordure de la zone du talon (17) qui est adjacente à la zone d'articulation (18) de la chaussure (1),
le dispositif de pompe à air étant placé de telle sorte que pendant un déplacement en marche, lors d'une contrainte de la structure de semelle sous le poids du porteur de la chaussure (1), l'élément à ressort (9 ; 9') se déforme élastiquement, par écrasement des plaques de pression (12, 13 ; 12', 13'), la déformation s'effectuant essentiellement sur le segment de liaison (14 ; 14') ou à proximité de celui-ci, de sorte que les plaques de pression (12, 13 ; 12', 13') au-dessus et en dessous du soufflet (4) gardent sensiblement leur forme et que le soufflet (4) placé entre les plaques de pression (12, 13 ; 12', 13') soit comprimé,
**caractérisée**
**en ce que** de part et d'autre à côté du soufflet (4) est placé chaque fois au moins un élément à ressort stabilisateur (22, 23), chacun des éléments à ressort stabilisateurs (22, 23) étant relié avec des zones de bordure (24, 25) latérales des plaques de pression (12, 13 ; 12', 13') supérieure et inférieure, de telle sorte que lors de l'écrasement des plaques de pression (12, 13 ; 12', 13'), il puisse être élastiquement comprimé, l'élasticité des éléments à ressort stabilisateurs (22, 23) placés de part et d'autre de la chaussure étant réglée de telle sorte que lors de l'écrasement par contrainte de la structure de semelle sous le poids du porteur de la chaussure (1) pendant un déplacement en marche, ils soient écrasés de manière approximativement identique, de sorte qu'une rotation de la plaque de pression (12 ; 12') supérieure par rapport à la plaque de pression (13 ; 13') inférieure autour d'un axe parallèle à la direction longitudinale de la chaussure (1) soit contrecarrée.

2. Chaussure selon la revendication 1, **caractérisée en ce que** sur le segment de liaison (14), dans la direction opposée aux branches (10, 11) est surmoulé un segment de maintien (19), de sorte que l'élément à ressort (9) soit conçu sous la forme d'un Y, le segment de maintien (19) saillant à l'intérieur de la zone d'articulation (18) de la chaussure (1) jusqu'à un maximum de 10 mm à l'avant d'une zone d'éminence métatarsienne (21) dans la zone de l'avant-pied (20).

3. Chaussure selon la revendication 1 ou 2, **caractérisée en ce que** chacun des éléments à ressort stabilisateurs (22, 23) est relié de manière à résister à la torsion avec des zones de bordure (24, 25) latérales des plaques de pression (12, 13 ; 12', 13') supérieure et inférieure, de telle sorte qu'un déplacement relatif de la plaque de pression supérieure (12 ; 12') et inférieure (13 ; 13') dans des directions latérales soit réprimé ou pour le moins entravé.

4. Chaussure selon l'une quelconque des revendications 1 à 3, **caractérisée en ce que** les éléments à ressort stabilisateurs (22, 23) placés de part et d'autre du soufflet (4) sont reliés les uns aux autres par l'intermédiaire d'un listel (26) placé sur le bord arrière de la zone du talon (17).

5. Chaussure selon l'une quelconque des revendications 1 à 4, **caractérisée en ce que** les éléments à ressort stabilisateurs (22, 23) comprennent chacun au moins un segment à ressort (27) en forme de V ou en forme de U, qui est placé de telle sorte que ses branches se rapprochent, lors de la compression l'élément à ressort stabilisateur (22, 23).

6. Chaussure selon l'une quelconque des revendications 1 à 5, **caractérisée en ce que** les zones de bordure latérales des plaques de pression (12, 13 ; 12', 13'), supérieure et inférieure par lesquelles les éléments à ressort stabilisateurs (22, 23) sont reliés forment des surfaces d'appui (29 ; 29') pour des extrémités supérieures ou inférieures des éléments à ressort stabilisateurs (22, 23).

7. Chaussure selon la revendication 6, **caractérisée en ce que** les zones de bordure (24, 25 ; 24', 25') placées de part et d'autre de la plaque de pression (13 ; 13') inférieure sont séparées chacune par une fente (31, 32) ouverte sur la face arrière de la chaussure dans la zone centrale (33 ; 33') de la plaque de pression (13 ; 13') inférieure placée sous le soufflet (4), de telle sorte que les deux zones de bordure (24, 25 ; 24', 25') de la plaque de pression (13 ; 13') inférieure forment des branches de ressort séparées, et
**en ce que** la zone centrale (33 ; 33') de la plaque de pression (13 ; 13') inférieure saillit vers le bas, de telle sorte que l'écrasement des surfaces d'appui (29 ; 29') et ainsi des éléments à ressort stabilisateurs (22, 23) ne commence qu'une fois que la zone centrale (33 ; 33') de la plaque de pression (13 ; 13') inférieure et la plaque de pression (12 ; 12') supérieure ont déjà été écrasées d'une course prédéfinie.

8. Chaussure selon l'une quelconque des revendications 1 à 7, **caractérisée en ce que** les éléments à ressort stabilisateurs (22, 23) sont fixés de manière amovible ou interchangeable.

9. Chaussure selon l'une quelconque des revendications 1 à 8, **caractérisée en ce que** les éléments à ressort stabilisateurs (22, 23) comportent un dispositif destiné à régler la force du ressort.

10. Chaussure selon l'une quelconque des revendications 1 à 9, **caractérisée en ce que** dans les parois latérales du soufflet (4), sur les côtés ouverts de l'élément à ressort (9 ; 9') sont conçus des plis (34).

11. Chaussure selon l'une quelconque des revendications 1 à 10, **caractérisée en ce que** le conduit d'aspiration (5) destiné à transporter de l'air de l'orifice d'aspiration (6) dans le soufflet (4) présente une surface de section transversale minimale de 3 mm², pour des pointures d'une longueur à partir d'approximativement 25 cm, une surface de section transversale minimale de 4 mm².
